# EUROPÄISCHE PATENTSCHRIFT

(11) **EP 0 079 330 B1**
(45) Veröffentlichungstag und Bekanntmachung des Hinweises auf die Patenterteilung: **30.10.1985**
(21) Anmeldenummer: 81901311.1
(22) Anmeldetag: 21.05.1981
(51) Int. Cl.: B22D 11/04

(54) **KOKILLE ZUM MEHRFACHSTRANGGIESSEN VON DRÄHTEN UND STRÄNGEN MIT KLEINEN QUERSCHNITTEN AUS METALL**
MOULD FOR THE MULTIPLE CONTINUOUS CASTING OF METAL WIRES AND BARS HAVING A SMALL CROSS-SECTION
MOULE METALLIQUE POUR LA COULEE CONTINUE DE FILS METALLIQUES MULTIPLES DE PETITE SECTION

(43) Veröffentlichungstag der Anmeldung: 25.05.1983
(73) Patentinhaber: Fried. Krupp Gesellschaft mit beschränkter Haftung, 45143 Essen (DE)
(72) Erfinder: KATSCHINSKI, Ulrich, D-4300 Essen 1 (DE)
(74) Vertreter: Madeuf, Claude Alexandre Jean
(86) Internationale Anmeldenummer: DE8100074
(87) Internationale Veröffentlichungsnummer: WO8203998

## Beschreibung

Die Erfindung betrifft eine Kokille zum Mehrfachstranggießen von Drähten und Strängen mit kleinen Querschnitten aus Metall, insbesondere aus Kupfer und Kupferlegierungen, deren in einer Reihe angeordnete Formhohlräume aus Graphit bestehende, mittels eines Kühlkreislaufs gekühlte Wandungen aufweisen gemäß Oberbegriff von Anspruch 1, wobei hierbei von der DE-A-2 226 847 ausgegangen ist.

Wegen der geringen Gießleistung von Drahtkokillen (oder auch von Kokillen für kleine Strangquerschnitte) arbeiten derartige Horizontal-Stranggießanlagen nach dem Mehrfachstranggießverfahren, daß heißt es werden gleichzeitig beispielsweise vier bis zehn Drähte oder Stränge gegossen.

Bisher bekanntgewordene Kokillen zum Mehrfachstranggießen weisen entweder einen wassergekühlten Graphitblock auf, in den entsprechend der gewünschten Strangzahl als Formhohlräume wirksame Bohrungen eingearbeitet sind, oder in einer Reihe angeordnete Graphitrohre, die einen Kühlmantel aus Kupferrohr mit eigener Wasserkühlung erhalten. Beide bekannten Kokillenbauarten zum Mehrfachstranggießen weisen erhebliche Nachteile auf. Bei der zuerst genannten Bauart muß beispielsweise der sämtliche Bohrungen enthaltende Graphitblock bereits dann ausgetauscht werden, wenn lediglich eine Bohrung nicht mehr einwandfrei arbeitet. Der Nachteil der zweiten Bauart besteht im wesentlichen darin, daß ihr Platzbedarf - bedingt durch den aufwendigen Aufbau' der den Einzelkokillen zugeordneten Kühleinrichtungen - verhältnismäßig groß ist ; darüber hinaus ist es zeitraubend und nicht ganz einfach, die jeweils von einem Kühlmantel umschlossenen Graphitrohre ein- und auszubauen. Weiter ist aus der deutschen Offenlegungsschrift" 2226847 eine Anordnung bekannt, bei der für übereinander angeordnete Kokillen auf den äußeren Flachseiten je ein Kühlmittelkanal und zwischen einander benachbarten Kokillen ein diesen gemeinsamer Kühlmittelkanal vorgesehen sind. Diese Kühlmittelkanäle sind offenbar Bestandteil einer bzw. gleichzeitig Bestandteil zweier benachbarter Kokillen, erfordern daher aufwendige Anpaßarbeiten und können nur gemeinsam mit den Kokillen ausgetauscht werden. Die Erkenntnis dieser Schwierigkeiten hat die Fachwelt veranlaßt, die Entwicklung in Richtung auf eine weitere Ausgestaltung der oben als zweite Bauart bezeichneten Konstruktion zu betreiben, wie sie die genannte Schrift weiter erläutert. Der Erfindung liegt demgegenüber die Aufgabe zugrunde, eine Kokille zum Mehrfachstranggießen von Drähten und Strängen mit kleinen Querschnitten zu entwickeln, die aus voneinander unabhängigen, für das Gießen bzw. die Kühlung ausschließlich bestimmten, gesonderten Bauelementen besteht, einfach aufgebaut und daher wenig kostspielig sowie mit geringem zeitlichen und technischen Aufwand an unterschiedliche Betriebsverhältnisse anpaßbar ist.

Die neu vorgeschlagene Kokille soll insbesondere auch so aufgebaut sein, daß die einzelnen Formhohlräume ohne großen Aufwand auswechselbar sind.

Die gestellte Aufgabe wird durch eine Kokille gelöst, welche die Merkmale des Anspruchs 1 aufweist. Der der Erfindung zugrundeliegende Lösungsgedanke besteht danach darin, die Kokille aus voneinander unabhängigen Bauteilen - nämlich Kühlelementen und Formtragelementen - zusammenzusetzen, die jeweils in sich geschlossene Einheiten bilden und sich wechselweise berührend in einer Reihe nebeneinander oder ggf. auch übereinander angeordnet sind. Die die Formhohlräume enthaltenden Formtragelemente sind bezüglich der ihnen benachbarten Kühlelemente frei beweglich und können daher ohne Schwierigkeit unabhängig von diesen ein-und ausgebaut werden.

Der Aufbau der Kokille aus nebeneinander oder übereinander aufgereihten, baulich voneinander unabhängigen Kühlelementen und Formtragelementen zieht auch den Vorteil nach sich, daß die Länge der Formhohlräume ohne Ausbau der Kühlelemente in einem weiten Bereich verändert werden kann ; es ist lediglich erforderlich, die bisher verwendeten Formtragelemente durch solche mit größerer oder kleinerer Länge zu er- , setzen. ,

Zweckmäßigerweise sind die Kühlelemente und die Formtragelemente quaderförmig ausgebildet (Anspruch 2). Derartig ausgebildete Bauelemente sind einfach herstellbar, können mittels einfacher Einrichtungen zu einem Paket zusammengefaßt werden und sind durch geradlinige Verschiebung parallel oder senkrecht zu ihrer Längsachse ausbaubar.

Um die Kühlwirkung der Kühlelemente auf die Formtragelemente zu erhöhen, sind die beiden genannten Bauelemente - abgesehen von dem Graphiteinsatz der Formtragelemente - aus gut wärmeleitendem Metall hergestellt (Anspruch 3).

Vorzugsweise bestehen die Kühlelemente und die Formtragelemente aus Kupfer oder Kupferlegierungen.

Jedes Kühlelement weist vorzugsweise eine U-förmige Bohrung auf, die in einer Ebene senkrecht zu der durch die Mittelachsen der Formhohlräume verlaufenden Mittelebene liegt (Anspruch 4). Die Eintritts- und die Austrittsöffnung ' der U-förmigen Bohrung liegt bevorzugt in ein und derselben Stirnfläche jedes Kühlelements.

Die Längsbohrungen der U-förmigen Bohrung jedes Kühlelements sind bezüglich der beiden jeweils benachbarten Formtragelemente vorzugsweise so angeordnet, daß sie von der Mittelachse des betreffenden Formhohlraums gleich weit entfernt sind (Anspruch 5).

Zur Verbesserung der Wärmeübertragung zwischen den benachbarten Kühlelementen und Formtragelementen ist zumindest auf eine der Außenflächen, über die die Kühlelemente und die Tragelemente miteinander in Berührung stehen, Wärmeleitpaste aufgetragen (Anspruch 6). Als Wärmeleitpaste kommt insbesondere Silikonpaste in Betracht.

Um die Baubreite der Kokille zum Mehrfachstranggießen möglichst klein zu halten, sind die Kühlelemente quer zur Mittelachse der Formhohlräume schmaler ausgebildet als die Formtragelemente (Anspruch 7). Zweckmäßigerweise ist die Breite der Kühlelemente so gewählt, daß diese bei ausreichender Festigkeit die Kühlbohrungen und ggf. die zugehörigen erforderlichen Armaturen aufnehmen können. Bei einer besonders bevorzugten Ausführungsform des Erfindungsgegenstandes bildet die Breite der Formtragelemente ein ganzzahliges Vielfaches der Breite der Kühlelemente ; insbesondere sind die Formtragelemente doppelt so breit wie die Kühlelemente.

Um die Ausrichtung der Kühlelemente und der Formtragelemente in einer Reihe und insbesondere den Ein- und Ausbau der Formtragelemente zu erleichtern, liegen die genannten Bauelemente gemeinsam an einer Tischplatte an (Anspruch 8).

Diese weist im Bereich der außenliegenden Kühlelemente vorteilhaft zwei Anschläge auf, von denen zumindest einer in Richtung auf die Kühlelemente verstellbar ist (Anspruch 9). Der beziehungsweise die verstellbaren Anschläge können insbesondere Bestandteil einer in einer Konsole gehaltenen Feststellschraube sein.

Die Befestigung der Formtragelemente in Längsrichtung erfolgt mittels einer Anpreßeinheit, die quer zur Mittelachse des in Frage kommenden Formhohlraums verschiebbar an der Tischplatte gehalten ist (Anspruch 10). Eine besonders einfache Anpreßeinheit besteht dabei aus einer in einer Konsole enthaltenen Feststellschraube ; die Konsole selbst ist mit mehreren Langlochbohrungen ausgestattet, in die Befestigungs- und Führungselemente in Form von Befestigungsschrauben beziehungsweise Führungs-_{'} stiften eingreifen.

Damit die Kühlflüssigkeitsmenge jedes Kühlelements einzeln eingestellt werden kann, ist dieses jeweils mit einem Stromregelventil ausgestattet (Anspruch 11).

Die Kokille kann dadurch vorteilhaft ausgestaltet sein, daß die Kühlelemente mittels der Graphiteinsätze, die auf der Rückseite über erstere hinausragen, an der Wandung eines der Metallzuführung dienenden Metallbehälters abstützbar sind (Anspruch 12). Die rückwärtige Stirnfläche der Graphiteinsätze dient also gleichzeitig der Fixierung der Kühlelemente und der Abdichtung mit dem vorgeschalteten Metallbehälter.

Die Erfindung wird nachfolgend anhand eines in der Zeichnung dargestellten bevorzugten Ausführungsbeispiels im einzelnen erläutert. Es zeigen :
Figur 1 einen Teilschnitt durch die neue Kokille quer zur Längsachse der Kühlelemente und Formtragelemente (ohne den auf der rechten Seite angeordneten zweiten Anschlag mit zugehöriger Feststellschraube),
Figur 2 einen Längsschnitt nach Linie 11-11 in Figur 1 durch ein Formtragelement mit vorgeschaltetem Metallbehälter und zugehöriger Anpreßeinheit,
Figur 3 einen Schnitt nach Linie III-III in Figur 2 (ohne vorgeschalteten Metallbehälter) und
Figur 4 einen Schnitt nach Linie IV-IV in Figur 1 durch ein Kühlelement.

Die den Anmeldungsgegenstand bildende Kokille weist als wesentliche Bestandteile quaderförmige Kühlelemente 1 und quaderförmige Formtragelemente 2 auf, die auf der Führungsfläche 3' einer Tischplatte 3 abwechselnd nebeneinander aufgereiht sind. Die Reihenfolge der Bauelemente 1 und 2 - die sich über ihre Außenflächen 1' bzw. 2' aneinander abstützen - ist dabei so gewählt, daß jedem Formtragelement 2 jeweils zwei Kühlelemente 1 benachbart sind (Figur 1).

Die Tischplatte 3 weist im Bereich der beiden außenliegenden Kühlelemente 1 (von denen in Figur 1 nur eines dargestellt ist) zumindest eine Konsole 4 mit zumindest einer Feststellschraube 5 auf. Die Lage dieser Feststellschraube - die auf der dem Kühlelement 1 zugewandten Seite mit einem schwenkbar gelagerten Anschlag 6 ausgestattet ist - wird durch eine Sicherungsmutter 7 gesichert.

Durch gegenläufige Bewegung der Anschläge 6 in Richtung auf die Kühlelemente 1 (d. h. durch Bewegen des dargestellten Anschlags 6 in Richtung des Pfeiles 8) werden die Bauelemente 1 und 2 gegeneinander gepreßt und dadurch zu einer mit der Tischplatte 3 verbundenen Einheit zusammengefaßt.

Die Formtragelemente 2 enthalten jeweils mittig einen rohrförmigen Graphiteinsatz 9, welcher einen Formhohlraum 10 umschließt ; dieser weist in dem dargestellten Ausführungsbeispiel einen Kreisquerschnitt auf.

Die Mittelachse des Formtragelements 2 - und damit die Mittelachse des Formhohlraums 10 - ist mit 10' bezeichnet (vergl. Figur 2).

Der Graphiteinsatz 9 ist im Bereich seines rückwärtigen Endabschnitts mit einem Absatz 9' ausgestattet, über den er sich in Richtung der Mittelachse 10' an dem Formtragelement 2 abstützt.

Vor jedem Formtragelement ist - in Gießrichtung (Pfeil 11 in Figur 2) gesehen - eine Anpreßeinheit 12 angeordnet. Diese besteht aus einer Konsole 13, in welcher jeweils zumindest eine Feststellschraube 14 mit zugehöriger Sicherungsmutter 15 beweglich gehalten ist.

Die Konsole 13 ist zweckmäßig an einem Fuß 16 befestigt, welcher seinerseits lösbar mit der Tischplatte 3 in Verbindung steht.

Damit die Anpreßeinheit 12 erforderlichenfalls bezüglich der Tischplatte 3 quer zur Mittelachse 10' des Formhohlraums 10 verschiebbar ist, weist der Fuß 16 zweckmäßig (nicht dargestellte) Langlochbohrungen auf, in die geeignete Befestigungsschrauben eingreifen ; diese sind in Figur 2 schematisch durch eine strichpunktierte Linie 17 angedeutet.

Mittels der Anpreßeinheit 12 kann das zugehörige Formtragelement 2 entgegen der Gießrichtung an der Wandung eines vorgeschalteten Metallbehälters 18 abgestützt und damit lagegesichert werden.

Die Abstützung des Formtragelements 2 erfolgt dabei über die rückwärtige Stirnfläche 9" des Graphiteinsatzes 9. Die genannte Stirnfläche liegt unter Zwischenschaltung eines Dichtringes 19 im Bereich der konischen Austrittsöffnung 20 an der Wand 18' des Metallbehälters 18 an (vergl. Figur 2).

Das Formtragelement 2 besteht - abgesehen von dem Graphiteinsatz 9 - aus Kupfer.

Die Kühlelemente 1 (vergl. dazu insbesondere Figur 4) enthalten jeweils eine eigene U-förmige Kühlbohrung 21, die über Eckanschlüsse 22, 23 und eine Zuführleitung 24 und Abflußleitung 25 an einen Kühlkreislauf anschließbar ist. Die Bewegungsrichtung der Kühlflüssigkeit durch die U-förmige Kühlbohrung 21 ist durch zwei Pfeile 26 und 26' gekennzeichnet.

Die Kühlbohrung - bestehend aus zwei Längsbohrungen 21' und einer Querbohrung 21" - liegt in einer Ebene 27 (vergl. Figur 1) senkrecht zu der durch die Mittelachsen 10' der Formhohlräume 10 verlaufenden Mittelebene 28. Die Längsbohrungen 21' verlaufen parallel zur Längsachse 1" bzw. zur Mittelachse 10', die mittels einer Verschlußschraube 29 abgedichtete Querbohrung 21" senkrecht dazu.

Die Kühlelemente 1 bestehen ebenso wie die bereits beschriebenen Formtragelemente 2 aus Kupfer.

Die Längsbohrungen 21' des Kühlelements 1 sind bezüglich der zugehörigen Längsachse 1" und bezüglich der Mittelachsen 10' der benachbarten Formtragelemente 10 symmetrisch angeordnet ; sie weisen also bezüglich der Achsen 1" und 10' den gleichen Abstand auf.

Um die Kühlwirkung der einzelnen Kühieiemente 1 zu verbessern, kann zusätzlich zwischen den einander zugewandten Außenflächen 1' und 2' (vergl. Figur 1) Silikonpaste vorgesehen sein ; diese gleicht Unebenheiten oder betriebsbedingte Verformungen und dadurch bedingte Zwischenräume zwischen den Außenflächen 1' und 2' aus. Durch die Verwendung von Silikonpaste wird eine ausreichende Kühlwirkung der Kühleiemente 2 auch dann sichergestellt, wenn die Außenflächen 1' und 2' weniger genau und mit geringerer Oberflächengüte hergestellt sind.

Aus Gründen der Material- und Platzersparnis sind die Kühlelemente 1 jeweils so schmal ausgebildet, daß sie bei ausreichender Festigkeit gerade die Kühlbohrung 21 und ggf. die zugehörigen Eckanschlüsse 22 und 23 aufnehmen können ; letztere sind jeweils an der in Gießrichtung vornliegenden Stirnfläche der Kühlelemente 1 angeordnet.

Bei dem in der Zeichnung dargestellten Ausführungsbeispiel weisen die Kühlelemente 1 quer zur Mittelachse 10' der Formhohlräume 10 eine Breite auf, die genau halb so groß ist wie die Breite der Formtragelemente 2.

Bei einem Durchmesser des Formhohlraums 10 von 18 mm und einem Durchmesser des Graphiteinsatzes von 30 mm beträgt die Breite der Formtragelemente 50 mm ; letztere sind 110 mm hoch und 210 mm lang. Die Graphiteinsätze 9 ragen 10 mm über die Formtragelemente 2 hinaus. Die Länge der Kühlelemente 1 ist vorzugsweise kleiner als diejenige der Formtragelemente 2 ; sie beträgt in dem dargestellten Ausführungsbeispiel 200 mm.

Die Vorteile der den Anmeldungsgegenstand bildenden Kokille bestehen insbesondere darin, daß diese lediglich aus zwei einfachen, jeweils untereinander gleichartigen Bauelementen nach Art eines Baukastensystems zusammengesetzt ist, wobei insbesondere die Verschleißteile - d. h. die Formtragelemente - nach Lösen der jeweils zugehörigen Klemmeinheit 12 aus dem Verband der übrigen Bauelemente herausgenommen und ausgetauscht werden können. Die Zahl der gleichzeitig zu vergießenden Drähte oder Stränge kann durch Veränderung der Anzahl der nebeneinander oder auch übereinander aufgereihten Bauelemente beliebig beeinflußt werden ; Entsprechendes gilt für die Länge der Kokille.

Soweit bestimmte Längenabmessungen nicht überschritten werden, können Formtragelemente mit unterschiedlicher Länge Verwendung finden, ohne daß die bereits vorhandenen Kühlelemente ausgewechselt werden müssen. Die Formtragelemente sind mittels der zugehörigen Klemmeinheit einzeln an den vorgeschalteten Metallbehälter, d. h. an einen Gießstopf oder auch an einen Warmhalteofen anstellbar. Falls die Kühlelemente jeweils mit einem Stromregelventil ausgestattet sind, kann die sie durchströmende Kühlflüssigkeitsmenge einzeln eingestellt bzw. geregelt werden.

Ein weiterer Vorteil der neuen Kokille ist darin zu sehen, daß die einen Block bildenden modulartigen Bauelemente aus einfachen geometrischen Körpern bestehen und daher billig herstellbar sind.

## Patentansprüche

1. Kokille zum Mehrfachstranggießen von Drähten und Strängen mit kleinen Querschnitten aus Metall, insbesondere aus Kupfer und Kupferlegierungen, deren in einer Reihe angeordnete Formhohlräume (10) aus Graphit bestehende, mittels an den Enden der Reihe je eines und zwischen einander benachbarten Formhohlräumen (10) eines diesen gemeinsamen Kühlmittelkanals gekühlte Wandungen (9) aufweisen, dadurch gekennzeichnet, daß abwechselnd je gesonderte Kühlelemente (1), die jeweils eigene, an einen Kühlkreislauf (24, 25) anschließbare Kühlbohrungen (21) aufweisen, und einen den Formhohlraum (10) bildenden Graphiteinsatz enthaltende Formtragelemente (2) in der Weise aufgereiht sind, daß jedes Formtragelement (2) einzeln entgegen der Gießrichtung (Pfeil 11) an eine Anschlagfläche (18') anpreßbar ist, und daß die Kühlelemente (1) und die Formtragelemente (2) quer zur Gießrichtung miteinander verspannbar sind.

2. Kokille nach Anspruch 1, dadurch gekennzeichnet, daß die Kühlelemente (1) und die Formtragelemente (2) quaderförmig ausgebildet sind.

3. Kokille nach den Ansprüchen 1 bis 2, dadurch gekennzeichnet, daß die Kühlelemente (1) und die Formtragelemente (2) aus gut wärmeleitendem Metall bestehen.

4. Kokille nach den Ansprüchen 1 bis 3, dadurch gekennzeichnet, daß jedes Kühlelement (1) eine U-förmige Kühlbohrung (21) aufweist, die in einer Ebene (27) senkrecht zu der durch die Mittelachsen (10') der Formhohlräume (10) verlaufenden Mittelebene (28) liegt.

5. Kokille nach den Ansprüchen 1 bis 4, dadurch gekennzeichnet, daß die Längsbohrungen (21') der U-förmigen Kühlbohrung (21) jedes Kühlelements (1) von der Mittelachse (10') des Formhohlraums (10) gleich weit entfernt sind.

6. Kokille nach den Ansprüchen 1 bis 5, dadurch gekennzeichnet, daß zumindest auf eine der Außenflächen (1' bzw. 2'), über die die Kühlelemente (1) und die Formtragelemente (2) miteinander in Berührung stehen, Wärmeleitpaste aufgetragen ist.

7. Kokille nach den Ansprüchen 1 bis 6, dadurch gekennzeichnet, daß die Breite der Kühlelemente (1) quer zur Mittelachse (10') der Formhohlräume (10) kleiner ist als diejenige der Formtragelemente (2).

8. Kokille nach den Ansprüchen 1 bis 7, dadurch gekennzeichnet, daß die Kühlelemente (1) und die Formtragelemente (2) gemeinsam an einer Tischplatte (3) anliegen.

9. Kokille nach Anspruch 8, dadurch gekennzeichnet, daß die Tischplatte (3) im Bereich der außenliegenden Kühlelemente (1) zwei Anschläge (6) aufweist, von denen zumindest einer in Richtung auf die Kühlelemente verstellbar ist.

10. Kokille nach den Ansprüchen 8 bis 9, dadurch gekennzeichnet, daß - in Gießrichtung (Pfeil 11) gesehen - vor jedem Formtragelement (2) eine Anpreßeinheit (12) angeordnet ist, die quer zur Mittelachse (10') des Formhohlraums (10) verschiebbar an der Tischplatte (3) gehalten ist.

11. Kokille nach den Ansprüchen 1 bis 10, dadurch gekennzeichnet, daß jedes Kühlelement (1) mit einem Stromregelventil ausgestattet ist.

12. Kokille nach den Ansprüchen 1 bis 11, dadurch gekennzeichnet, daß die Kühlelemente (1) mittels der Graphiteinsätze (9), die auf der Rückseite über erstere hinausragen, an der Wandung (18') eines der Metallzuführung dienenden Metallbehälters (18) abstützbar sind.

## Claims

1. Mould for use in the multiple-strand casting of light-gauge wire rods and strands of metal, particularly of copper and copper-base alloys, whose cavities (10), arranged in a row, have graphite walls (9) cooled by cooling passages, one located at each end of the row and a common one between adjacent mould cavities (10), characterized in that separate cooling elements (1), having their own cooling holes (21) connectable to a cooling circuit (24, 25), and mould supporting elements (2), containing a graphite insert forming the mould cavity (10), are alternately arranged in a row such that each mould supporting element (2) can be individually forced counterwise to the direction of pouring (arrow 11) against a contact surface (18'), and that the cooling elements (1) and the mould supporting elements (2) can be interconnected transversely to the direction of pouring.

2. A mould in accordance with claim 1, characterized in that the cooling elements (1) and the mould supporting elements (2) are cuboid- shaped.

3. Mould in accordance with any of the claims 1 and 2, characterized in that the cooling elements (1) and the mould supporting elements (2) are made of a metal that conducts heat well.

4. Mould in accordance with any of the claims 1 to 3, characterized in that each cooling element (1) exhibits one U-shaped cooling hole (21) which is situated in a plane (27) perpendicular to the centre plane (28) extending through the centre axes (10') of the mould cavities (10).

5. Mould in accordance with any of the claims 1 to 4, characterized in that the longitudinal holes (21') of the U-shaped cooling hole (21) of each cooling element (1) are located at the same distance from the centre axis (10') of the mould cavity (10).

6. Mould in accordance with any of the claims 1 to 5, characterized in that heat conductive paste is applied to at least one of the outer faces (1' or 2') via which the cooling elements (1) and the mould supporting elements (2) come into contact with each other.

7. Mould in accordance with any of the claims 1 to 6, characterized in that the width of. the cooling elements (1) transverse to the centre axis (10') of the mould cavities (10) is smaller than that of the mould supporting elements (2).

8. Mould in accordance with any of the claims 1 to 7, characterized in that the cooling elements (1) and the mould supporting elements (2) rest jointly on a table plate (3).

9. Mould in accordance with claim 8, characterized in that the table plate (3) features two stops (6) located in the region of the outer cooling elements (1), at least one of these stops being adjustable in the direction of the cooling elements.

10. Mould in accordance with any of the claims 8 to 9, characterized in that - viewed in the direction of pouring (arrow 11)-a clamping unit (12) is arranged ahead of each mould supporting element (2), said clamping unit being mounted on the table plate (3) such that it can be moved transversely to the centre axis (10') of the mould cavity (10).

11. Mould in accordance with any of the claims 1 to 10, characterized in that each cooling element (1) is fitted with a flow control valve.

12. Mould in accordance with any of the claims 1 to 11, characterized in that the cooling elements (1) can be supported at the wall (18') of a metal vessel used for metal charging (18) by means of the graphite inserts (9) which protrude above the cooling elements at the rear.

## Revendications

1. Coquille pour la coulée continue multiple de fils et barres métalliques de petite section, notamment en cuivre et en alliage de cuivre, et dont les cavités de moulage (10) disposées en une rangée présentent des parois (9) en graphite refroidies par un canal de fluide de refroidissement, aux extrémités de la rangée et commun aux cavités de moulage (10) voisines entre elles, caractérisée en ce que des éléments de refroidissement séparés (1) présentant chacun un canal de refroidissement propre (21) pouvant être raccordé à un circuit de refroidissement (24, 25) et présentant des éléments porte-moule (2) contenant une chemise en graphite formant une cavité de moulage (10) sont assemblés alternativement de telle manière que chaque élément porte-moule (2) peut être appliqué individuellement et dans le sens contraire à celui de la coulée (flèche 11) contre une surface de butée (18') et en ce que les éléments de refroidissement (1) et les éléments porte-moule (2) peuvent être assemblés en les serrant perpendiculairement au sens de la coulée.

2. Coquille suivant la revendication 1, caractérisée en ce que les éléments de refroidissement (1) et les éléments porte-moule (2) sont réalisés sous la forme d'un parallélépipède.

3. Coquille suivant l'une des revendications 1 ou 2,.caractérisée en ce que les éléments de refroidissement (1) et les éléments porte-moule (2) sont réalisés en un métal de bonne conductibilité thermique.

4. Coquille suivant l'une des revendications 1 à 3, caractérisée en ce que chaque élément de refroidissement (1) présente un alésage (21) en forme de U qui s'étend dans un plan (27) qui est perpendiculaire au plan médian (28) passant par les axes médians (10') des cavités de moulage (10).

5. Coquille suivant l'une des revendications 1 à 4, caractérisée en ce que les alésages longitudinaux (21') de l'alésage (21) en forme de U de chaque élément de refroidissement (1) se trouvent à la même distance de l'axe médian (10') de la cavité de moulage (10).

6. Coquille suivant l'une des revendications 1 à 5, caractérisée en ce qu'une pâte thermoconduc- trice est appliquée sur au moins l'une des surfaces extérieures (1' ou 2') par lesquelles les éléments de refroidissement (1) et les éléments porte-moule (2) sont en contact les uns avec les autres.

7. Coquille suivant l'une des revendications 1 à 6, caractérisée en ce que la largeur des éléments de refroidissement (1) transversale à l'axe médian (10') des cavités de moulage (10) est inférieure à la largeur transversale des éléments porte-moule (2).

8. Coquille suivant l'une des revendications 1 à 7, caractérisée en ce que les éléments de refroidissement (1) et les éléments porte-moule (2) s'appliquent sur le dessus (3) d'une table.

9. Coquille suivant la revendication 8, caractérisée en ce que dans la zone des éléments de refroidissement extérieurs (1), la surface (3) de la table porte deux butées (6) dont au moins l'une peut être réglée en direction des éléments de refroidissement (1).

10. Coquille suivant l'une des revendications 8 et 9, caractérisée en ce qu'un dispositif de serrage (12) qui, monté sur la surface (3) de la table de façon à pouvoir coulisser perpendiculairement à l'axe médian (10') de la cavité de moulage (10), est disposé devant chaque élément porte-moule (2) en considérant le sens de la coulée (flèche 11).

11. Coquille suivant l'une des revendications 1 à 10, caractérisée en ce que chacun des éléments de refroidissement (1) comporte une vanne de réglage du débit.

12. Coquille suivant l'une des revendications 1 à 11, caractérisée en ce que les éléments de refroidissement (1) s'appliquent contre la paroi (18') d'un récipient métallique (18) servant à l'alimentation en métal, par l'intermédiaire des chemises en graphite (9) faisant saillie de la face arrière des éléments de refroidissement (1).
